# EUROPÄISCHE PATENTSCHRIFT

(11) **EP 3 839 256 B1**
(45) Veröffentlichungstag und Bekanntmachung des Hinweises auf die Patenterteilung: **24.08.2022**
(21) Anmeldenummer: 20213692.5
(22) Anmeldetag: 14.12.2020
(51) Int. Cl.: F04B 1/32, F04B 1/324, F04B 1/26, F04B 49/20, F04B 49/06, F03C 1/06, F03C 1/26, F15B 11/042

(54) **VERFAHREN ZUM BETREIBEN EINER DREHZAHLVARIABLEN VERSTELLPUMPE**
METHOD FOR OPERATING A VARIABLE-SPEED ADJUSTABLE PUMP
PROCÉDÉ DE FONCTIONNEMENT D'UNE POMPE À DÉBIT VARIABLE À VITESSE VARIABLE

(30) Priorität: 20.12.2019 DE 102019220322
(43) Veröffentlichungstag der Anmeldung: 23.06.2021
(73) Patentinhaber: Robert Bosch GmbH, 70442 Stuttgart (DE)
(72) Erfinder: Wahler, Matthias, 97828 Altfeld (DE); Sendelbach, Thomas, 97816 Lohr (DE); Beck, Sebastian, 97456 Dittelbrunn (DE)

(56) Entgegenhaltungen:
- EP-B1- 2 192 309
- DE-A1-102011 119 299
- DE-A1-102013 006 137
- DE-A1-102014 001 981

## Beschreibung

Die vorliegende Erfindung betrifft ein Verfahren zum Betreiben einer drehzahlvariablen Verstellpumpe, bei der ein in einem Verdrängervolumen je Arbeitsspiel verstellbares Förderwerk mittels eines drehzahlvariablen Antriebs angetrieben wird, sowie ein elektrohydraulisches System.

### Stand der Technik

Der Erfindung zugrunde liegende Pumpen weisen ein Förderwerk mit variablem Verdrängervolumen pro Arbeitsspiel (sog. hydraulische Verdrängermaschine, z.B. Axialkolbenmaschine) auf, welches mittels eines Antriebs mit variabler Drehzahl angetrieben wird. Beim Betrieb solcher Pumpen werden üblicherweise der Volumenstrom und/oder der Förderdruck (d.h. Druckdifferenz zwischen Zulauf und Ablauf) durch entsprechende Anpassung des Verdrängervolumens des Förderwerks und der Drehzahl geregelt, d.h. solche Pumpen besitzen zwei Freiheitsgrade bei der Regelung.

Aus der EP 2 192 309 B1 ist beispielsweise ein Verfahren bekannt, bei dem eine solche Pumpe betrieben wird, indem ein Druck bzw. eine Druckmittelmenge durch Ansteuern der Volumeneinstellung der Pumpe geregelt wird. Dabei wird eine Drehzahlabweichung des Antriebs berücksichtigt.

### Offenbarung der Erfindung

Erfindungsgemäß werden ein Verfahren und ein elektrohydraulisches System mit den Merkmalen der unabhängigen Patentansprüche vorgeschlagen. Vorteilhafte Ausgestaltungen sind Gegenstand der Unteransprüche sowie der nachfolgenden Beschreibung.

Die Erfindung beschäftigt sich mit dem Betreiben einer drehzahlvariablen Verstellpumpe wie insbesondere einer Axialkolbenpumpe mit z.B. Zweipunktverstellung oder Proportionalverstellung, bei der ein in einem Verdrängervolumen je Arbeitsspiel verstellbares Förderwerk mittels eines drehzahlvariablen Antriebs wie z.B. eines Elektromotors angetrieben wird. Zur Verstellung des Förderwerks kann bei einer solchen Verstellpumpe z.B. eine sog. Schwenkscheibe vorgesehen sein.

Beim Betrieb einer solchen Verstellpumpe wird in aller Regel im Rahmen einer Regelung wenigstens eine Größe, wie z.B. ein Druck, durch Vorgabe eines Drehzahlsollwerts für eine Drehzahl des Antriebs und eines Sollwerts für eine das Verdrängervolumen je Arbeitsspiel bestimmende Kenngröße auf einen Sollwert (der wenigstens einen Größe) geregelt.

Bevorzugt ist die wenigstens eine Größe ausgewählt aus einem Druck und/oder einem Volumenstrom eines Mediums wie z.B. Öl, mit dem die Verstellpumpe betrieben wird (bzw. das als Betriebsmedium verwendet wird), einer Kraft, die direkt oder indirekt durch das Medium erzeugt wird, und einer Position eines Elements, das direkt oder indirekt durch das Medium bewegt wird. Insbesondere Kraft und Position können sich nicht nur auf das System mit Verstellpumpe und Antrieb, sondern auch auf ein übergeordnetes System beziehen, in dem die Verstellpumpe mit dem Antrieb verwendet wird, z.B. eine elektrohydraulische Achse oder allgemein ein elektrohydraulisches System.

Bei der das Verdrängervolumen je Arbeitsspiel bestimmenden Kenngröße kann es sich - z.B. im Falle der erwähnten Axialkolbenpumpe mit Schwenkscheibe - um einen Schwenkwinkel handeln. Eine Verstellung des Schwenkwinkels bewirkt in diesem Beispiel durch eine Veränderung des Anstellwinkels der Schwenkscheibe eine Änderung des Hubs der einzelnen Kolben im Förderwerk der Pumpe und damit des Verdrängervolumens je Arbeitsspiel.

Es hat sich gezeigt, dass je nach Situation der Betrieb der Verstellpumpe mit einem bestimmten, insbesondere geringen, Verdrängervolumen je Arbeitsspiel zweckmäßig und insbesondere energieeffizient ist. Dies basiert darauf, dass - zumindest bei konstantem Druckdas nötige Drehmoment sinkt. Wird nun während des Betriebs der Bedarf nach einer Veränderung bzw. Anpassung des Verdrängervolumen je Arbeitsspiel - über die entsprechende Kenngröße wie den Schwenkwinkel - erkannt und veranlasst, so ist eine Nachregelung der Drehzahl nötig, um - wie oftmals erwünscht - die (übergeordnet) zu regelnde wenigstens eine Größe wie den Druck (möglichst) konstant zu halten.

Es hat sich nun jedoch herausgestellt, dass eine solche Veränderung bzw. Anpassung des Verdrängervolumens je Arbeitsspiel Rückwirkungen auf die (übergeordnete) zu regelnde Größe bzw. deren Istwert hat, sodass hier eine Nachregelung dieser wenigstens eine Größe nötig wird bzw. der entsprechende Regler eingreifen muss. Dies liegt, wie erkannt wurde, darin begründet, dass die Drehzahldynamik des Antriebs meist nicht gut genug ist, um die Verstellung des Verdrängervolumens je Arbeitsspiel entsprechend schnell auszugleichen, was z.B. zu einem Druckeinbruch führen kann.

Im Rahmen der Erfindung wird nun vorgeschlagen, dass der Drehzahlsollwert (und vorzugsweise auch ein Momentensollwert) bei einer Änderung des Sollwerts für die das Verdrängervolumen je Arbeitsspiel bestimmende Kenngröße im Wege einer Vorsteuerung in Abhängigkeit von einer Dynamik bzw. Geschwindigkeit einer Verstellung des Förderwerk, insbesondere auch arbeitspunktabhängig, angepasst wird. Durch diese insbesondere parallel zur Veränderung bzw. Anpassung des Verdrängervolumens je Arbeitsspiel erfolgende Vorsteuerung des Drehzahlsollwerts kann eine Nachregelung der Drehzahl und somit auch eine etwaiger Druckeinbruch verhindert werden. Der (übergeordnete) Regler muss also gar nicht eingreifen, vielmehr bleibt die betreffende wenigstens eine Größe konstant. Dies ist besonders effektiv, wenn eine Veränderung bzw. Anpassung der Drehzahl des Antriebs schneller erfolgt bzw. erfolgen kann als eine Veränderung bzw. Anpassung des Verdrängervolumens je Arbeitsspiel.

Die Vorgabe des Drehzahlsollwerts und/oder die Anpassung des Drehzahlsollwerts und/oder die Vorgabe des Sollwerts für die das Verdrängervolumen je Arbeitsspiel bestimmende Kenngröße erfolgt vorzugsweise unter Verwendung eines Modells, in dem die Geschwindigkeit der Verstellung des Förderwerks berücksichtigt wird, und besonders bevorzugt unter Verwendung einer modellprädiktiven Regelung (mit einem solchen Modell). Eine modellprädiktive Regelung (engl. "Model Predictive Control", MPC) ermöglicht eine besonders einfache und genaue und damit auch effiziente Regelung, insbesondere deshalb, da das nichtlineare Verhalten des hier vorliegenden elektrohydraulischen Systems mit Verstellpumpe und Antrieb besonders gut abgebildet werden kann.

Die modellprädiktive Regelung ist ein Regelungskonzept, welches bereits Anwendung in der Industrie findet. Durch die Prädiktion des zukünftigen Systemverhaltens in jedem Abtastschritt, d.h. einem bestimmten Zeitintervall, wird eine sehr hohe Regelungsgüte erzielt. Im Gegensatz zu klassischen Regelungskonzepten können Eingangs-, Ausgangs- und Zustandsbeschränkungen explizit berücksichtigt werden. Die Auswirkung einer Veränderung der Reglerparameter auf das Systemverhalten ist zumeist sehr intuitiv. Zur Realisierung des rechenaufwendigen Regelungskonzeptes für schnelle mechatronische Systeme können Ansätze wie das Move-Blocking zur Reduktion der Optimierungsparameter auf dem Prädiktionshorizont, oder weitere Ansätze wie die explizite modellprädiktive Regelung verwendet werden.

In dem erwähnten Modell wird die Geschwindigkeit der Verstellung des Förderwerks bevorzugt unter Verwendung wenigstens einer der folgenden Parameter berücksichtigt: einem maximal möglichen Verdrängervolumen je Arbeitsspiel, einem minimal möglichen Verdrängervolumen je Arbeitsspiel, einem Druck eines Mediums, mit dem die Verstellpumpe betrieben wird, einem Istwert der Drehzahl des Antriebs, einer Viskosität des Mediums, und mechanische und/oder elektrische Parameter eines Verstellsystems der Verstellpumpe. Das maximal und das minimal mögliche Verdrängervolumen je Arbeitsspiel können auch als ein Quotient berücksichtigt werden.

Diese Parameter beeinflussen, typischerweise in verschiedenem Maße, die Geschwindigkeit der Verstellung des Förderwerks, d.h. wie schnell oder langsam die Verstellung nach Ansteuerung erfolgen wird. Je nach aktueller Geschwindigkeit der Verstellung des Förderwerks - im Falle einer Axialkolbenpumpe mit Schwenkscheibe auch als Schwenkwinkelgeschwindigkeit bezeichnet - wird eine Umsetzung einer Veränderung des Verdrängervolumens je Arbeitsspiel schneller oder langsamer erfolgen, was auch Einfluss auf die Angleichung der Drehzahl des Antriebs hat. Bei langsamer Verstellung des Verdrängervolumens je Arbeitsspiel - also geringer Dynamik bzw. Geschwindigkeit - ist beispielsweise eine geringere oder geringer ansteigende Vorsteuerung der Drehzahl nötig als bei hoher Geschwindigkeit.

In dem erwähnten Modell wird die Geschwindigkeit der Verstellung des Förderwerks bevorzugt als modellierter Istwert für die das Verdrängervolumen je Arbeitsspiel bestimmende Kenngröße berücksichtigt. Aus diesem modellierten Istwert kann insbesondere ein Drehzahlkorrekturwert (z.B. ein additiver Drehzahlwert) zur Anpassung des Drehzahlsollwerts bestimmt werden.

Vorzugsweise wird der Drehzahlsollwert bei einer Änderung des Sollwerts für die das Verdrängervolumen je Arbeitsspiel bestimmende Kenngröße weiterhin in Abhängigkeit von wenigstens einem Optimierungskriterium angepasst, das insbesondere ausgewählt ist aus: einem von der Verstellpumpe erzeugten Geräusch, einer Effizienz der Verstellpumpe, und einer Auslastung des Antriebs. Hiermit lässt sich der Betrieb weiter optimieren, insbesondere wenn die Pumpe in Teillast betrieben wird.

Je nachdem ob nun z.B. ein Aus- oder Einschwenkvorgang der Verstellpumpe (bzw. der Schwenkscheibe) eingeleitet werden soll, wird zweckmäßigerweise abhängig von der Schwenkrichtung (d.h. in Richtung höheres oder geringeres Verdrängervolumen), Systemparametern, sonstigen Komponentenparametern und/oder aktuellen Zuständen des (elektrohydraulischen) Systems eine Soll-Trajektorie für die Drehzahl und das notwendige Veränderungsdrehmoment ermittelt. Gleichzeitig wird dann insbesondere das sich verändernde hydraulische Moment z.B. abhängig vom aktuellen Druck und einem Modell der Änderung des Fördervolumens der Pumpe, direkt vorgesteuert.

Zusätzlich zum Vorsteuern der Drehzahl ist vorzugsweise vorgesehen, dass auch ein Momentensollwert für den Antrieb bei einer Änderung des Sollwerts für die das Verdrängervolumen je Arbeitsspiel bestimmende Kenngröße im Wege einer Vorsteuerung in Abhängigkeit von einer Dynamik bzw. Geschwindigkeit einer Verstellung des Förderwerks, insbesondere auch arbeitspunktabhängig, angepasst wird. Insbesondere kann hier ein Produkt aus dem modellierten Istwert für die das Verdrängervolumen je Arbeitsspiel bestimmende Kenngröße und dem Istdruck einfließen, d.h. insbesondere ein modellierter Wert für ein hydraulisches Moment wird vorgesteuert. Die oben dargestellten Punkte gelten dann ebenso für die Momentenvorsteuerung. Das Vorsteuern eines Momentenwerts ist insbesondere vorteilhaft, wenn beim Betrieb eines elektrischen Antriebs dem Drehzahlregler ein Drehmomentregler unterlagert ist.

Eine erfindungsgemäße Recheneinheit, z.B. eine Steuer- und/oder Regeleinheit für eine drehzahlvariable Verstellpumpe mit drehzahlvariablem Antrieb, ist, insbesondere programmtechnisch, dazu eingerichtet, ein erfindungsgemäßes Verfahren durchzuführen.

Gegenstand der Erfindung ist weiterhin ein elektrohydraulisches Antriebssystem wie z.B. eine elektrohydraulische Achse umfassend eine drehzahlvariablen Verstellpumpe mit einem drehzahlvariablen Antrieb sowie eine erfindungsgemäße Recheneinheit.

Auch die Implementierung eines erfindungsgemäßen Verfahrens in Form eines Computerprogramms oder Computerprogrammprodukts mit Programmcode zur Durchführung aller Verfahrensschritte ist vorteilhaft, da dies besonders geringe Kosten verursacht, insbesondere wenn ein ausführendes Steuergerät noch für weitere Aufgaben genutzt wird und daher ohnehin vorhanden ist. Geeignete Datenträger zur Bereitstellung des Computerprogramms sind insbesondere magnetische, optische und elektrische Speicher, wie z.B. Festplatten, Flash-Speicher, EEPROMs, DVDs u.a.m. Auch ein Download eines Programms über Computernetze (Internet, Intranet usw.) ist möglich.

Weitere Vorteile und Ausgestaltungen der Erfindung ergeben sich aus der Beschreibung und der beiliegenden Zeichnung.

Es versteht sich, dass die vorstehend genannten und die nachfolgend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispiels in der Zeichnung schematisch dargestellt und wird im Folgenden unter Bezugnahme auf die Zeichnung ausführlich beschrieben.

Figurenbeschreibung
- Figur 1: zeigt schematisch ein elektrohydraulisches System, das erfindungsgemäß betrieben werden kann.
- Figur 2: zeigt schematisch einen Ablauf eines erfindungsgemäßen Verfahrens einer bevorzugten Ausführungsform als Regelkreis.
- Figur 3: zeigt schematisch einen Ablauf eines erfindungsgemäßen Verfahrens einer weiteren bevorzugten Ausführungsform als Regelkreis.

### Detaillierte Beschreibung der Zeichnung

In Figur 1 ist ein elektrohydraulisches System 100, wie es der Erfindung zugrunde liegen kann, schematisch dargestellt. Das elektrohydraulische System 100 weist einen als Hydraulikzylinder 110 mit einem entlang einer x-Achse beweglichen Kolben 111 ausgebildeten Aktor auf, der von einer drehzahlvariablen Verstellpumpe 120 betätigt wird. Zwischen der drehzahlvariablen Verstellpumpe 120 und dem Hydraulikzylinder 110 ist ein Hydraulikkreislauf 130 mit z.B. Öl als Medium bzw. Betriebsmedium angeordnet.

Die drehzahlvariable Verstellpumpe 120 weist einen als Elektromotor 121 ausgebildeten drehzahlvariablen Antrieb und ein Förderwerk 122 auf und ist insbesondere als Axialkolbenpumpe in Schwenkscheibenbauweise ausgebildet. Durch Verstellung des Winkels der Schwenkscheibe, also des sog. Schwenkwinkels, kann das Verdrängervolumen des Förderwerks je Arbeitsspiel verändert werden.

Eine Steuer- und/oder Regeleinheit 140 ist programmtechnisch zur Durchführung einer bevorzugten Ausführungsform eines erfindungsgemäßen Verfahrens eingerichtet und gibt einen Drehzahlsollwert nₛₒₗₗ sowie einen Schwenkwinkelsollwert αₛₒₗₗ als einen Sollwert für die das Verdrängervolumen je Arbeitsspiel bestimmende Kenngröße vor. Zur Regelung der Stellgrößen ist jeweils eine Rückführung der Istwerte nᵢₛₜ sowie α_{Ist} vorgesehen. Dies kann z.B. unter Einsatz herkömmlicher Sensoren bewerkstelligt werden.

In Figur 2 ist ein Regelkreis gemäß einer bevorzugten Ausführungsform der Erfindung bzw. eines erfindungsgemäßen Verfahrens dargestellt, wie er programmtechnisch in einer Steuer- und/oder Regeleinheit implementiert sein kann. Dabei wird beispielhaft in einem (überlagerten) Regelkreis ein Druck pᵢₛₜ in einem Hydraulikkreislauf 130, wie er z.B. in Figur 1 gezeigt ist, auf einen Sollwert pₛₒₗₗ geregelt.

Hierzu werden als Stellgrößen von einem hier als PI-Regler 150 ausgebildeten Regler ein Drehzahlsollwert n'ₛₒₗₗ bzw. nₛₒₗₗ (auf den Unterschied zwischen diesen Sollwerten wird später eingegangen) für eine Drehzahl des Antriebs 121 und ein Sollwert αₛₒₗₗ für einen Schwenkwinkel als die das Verdrängervolumen je Arbeitsspiel bestimmende Kenngröße ermittelt bzw. vorgegeben. Diese Sollwerte für Drehzahl und Schwenkwinkel werden dann entsprechend im Antrieb 121 bzw. im Förderwerk 122 umgesetzt. Antrieb 121 und Schwenkwinkelverstellung des Förderwerks 122 reagieren auf die Sollvorgaben üblicherweise gemäß einem PT1-Verhalten mit entsprechenden Zeitkonstanten T1 bzw. T2. Dabei erhaltene Istwerte, ein Drehzahlistwert nᵢₛₜ und ein Schwenkwinkelistwert αᵢₛₜ, ergeben dann einen Volumenstrom Q und dann im Hydraulikkreislauf 130 unter Berücksichtigung von Kompressionsfaktor und Volumen des Mediums, das komprimiert wird, den entsprechenden Istwert pᵢₛₜ für den Druck des Mediums im Hydraulikkreislauf 130. Dies hat, über ein zu überwindendes hydraulisches Moment M_{hyd}, entsprechend auch Einfluss auf die Drehzahl des Antriebs.

Wenn nun der Schwenkwinkel bzw. allgemein das Verdrängervolumen je Arbeitsspiel des Förderwerks z.B. aus Effizienzgründen verändert werden soll, so wird zugleich bzw. parallel hierzu der zunächst von dem Regler 150 ermittelte bzw. vorgegebene Drehzahlsollwert n'ₛₒₗₗ in Abhängigkeit von einer aktuellen Geschwindigkeit 165 einer Verstellung des Förderwerks und im Wege einer Vorsteuerung angepasst, sodass der (angepasste) Drehzahlsollwert nₛₒₗₗ erhalten wird, der dann weiter verwendet wird. Dies erfolgt insbesondere im Rahmen einer modellprädiktiven Regelung 160 mit einem entsprechenden Modell (oftmals auch als "DigitalTwin" bezeichnet) für die Verstellpumpe.

Dabei werden insbesondere auch verschiedene Parameter berücksichtigt. Bei der Geschwindigkeit 165 kann z.B. ein Verhältnis bzw. Quotient von maximal möglichem zu minimal möglichem Schwenkwinkel (oder eines entsprechenden Quotienten der Verdrängervolumina) in die Ermittlung des angepassten Drehzahlsollwerts eingehen, das wiederum von einem aktuellen Schwenkwinkel abhängen kann, was hier - durch das Modell - als Schätzwert oder berechneter Wert α*ᵢₛₜ berücksichtigt ist.

Ebenso kann die Art der Verstellung bzw. des Verstellsystems für den Schwenkwinkel einen Einfluss auf die Geschwindigkeit haben. So kann beispielsweise eine elektronische Schwenkwinkelverstellung vorgesehen sein, bei der mittels Strom eine Magnetkraft erzeugt wird, die einer (mechanischen) Federkraft in einem Verstellzylinder entgegenwirkt.

Auf diese Weise wird die Drehzahl zugleich mit dem Schwenkwinkel angepasst und es erfolgt keine Veränderung des Drucks im Hydraulikkreislauf 130, sodass kein Eingriff des (übergeordneten) Reglers 150 nötig ist. An dieser Stelle sei angemerkt, dass als die (übergeordnet) zu regelnde Größe anstatt des Drucks z.B. auch die Position x des Elements bzw. Kolbens 111 gemäß Figur 1 verwendet werden kann.

In Figur 3 ist ein Regelkreis gemäß einer weiteren bevorzugten Ausführungsform der Erfindung bzw. eines erfindungsgemäßen Verfahrens dargestellt, wie er programmtechnisch in einer Steuer- und/oder Regeleinheit implementiert sein kann. Dabei wird erneut beispielhaft ein Druck pᵢₛₜ in einem Hydraulikkreislauf 130, wie er z.B. in Figur 1 gezeigt ist, auf einen Sollwert pₛₒₗₗ geregelt.

Hierzu wird als Stellgröße von einem hier ebenfalls als PI-Regler 150 ausgebildeten Regler ein Drehzahlsollwert nₛₒₗₗ für eine Drehzahl des Antriebs 121 ermittelt bzw. vorgegeben. Aus dem Drehzahlsollwert nₛₒₗₗ wird unter Berücksichtigung eines Korrektur- bzw. Vorsteuerterms Δn* (auf diesen wird später eingegangen) durch Abzug des Drehzahlistwerts nᵢₛₜ ein Drehzahlfehler eₙ berechnet und einem Drehzahlregler 151 (hier ebenfalls als PI-Regler ausgeführt) zugeführt, der ein Sollmoment Mₛₒₗₗ ausgibt und auf den Antrieb 121, der wieder mit einem PT1-Verhalten modelliert ist, einwirkt. Hieraus ergibt sich dann ein elektrisches Antriebsmoment M_{A} der Pumpe 120.

Ebenso wird ein Schwenkwinkel α als die das Verdrängervolumen je Arbeitsspiel bestimmende Kenngröße dem Förderwerk 122, dessen Schwenkwinkelverstellung wieder mit einem PT1-Verhalten modelliert ist, vorgegeben, woraus sich der Schwenkwinkel (bzw. eine entsprechende Volumengröße) α* ergibt.

Aus dem Antriebsmoment M_{A} ergibt sich unter Berücksichtigung eines zu überwindenden hydraulischen Moments M_{hyd} ein effektives Moment M_{eff} der Pumpe 120, welches auf die Drehzahl wirkt. Dabei ergibt sich das hydraulische Moment M_{hyd} wie oben als Produkt aus Volumengröße α* und Istdruck, welches ggf. über ein P-Glied gewichtet bzw. verstärkt werden kann.

Aus dem Produkt der Drehzahl nᵢₛₜ und der Volumengröße α* ergibt sich ein Volumenstrom Q, welcher ggf. über ein P-Glied gewichtet bzw. verstärkt werden kann, und dann im Hydraulikkreislauf 130 unter Berücksichtigung von Kompressionsfaktor und Volumen des Mediums, das komprimiert wird, der entsprechende Istdruck pist.

Wenn nun der Schwenkwinkel α bzw. allgemein das Verdrängervolumen je Arbeitsspiel des Förderwerks z.B. aus Effizienzgründen verändert werden soll, so wird zugleich bzw. parallel hierzu der zunächst von dem Regler 150 ermittelte bzw. vorgegebene Drehzahlsollwert nₛₒₗₗ im Wege einer Vorsteuerung mit dem Korrektur- bzw. Vorsteuerterm Δn* angepasst. Der Vorsteuerterm Δn* wird insbesondere im Rahmen einer modellprädiktiven Regelung 160 mit einem entsprechenden Modell (oftmals auch als "DigitalTwin" bezeichnet) für die Verstellpumpe (deren Schwenkwinkelreaktion auf die Schwenkwinkelvorgabe α innerhalb des Blocks 160 mit einem PT1-Verhalten modelliert ist), ermittelt. Im vorliegenden Beispiel wird der sich hieraus ergebende modellierte Ist-Schwenkwinkel über ein P-Glied zur Gewichtung bzw. Verstärkung geführt und als additiver Drehzahlwert Δn*auf den Drehzahlsollwert nₛₒₗₗ aufgeschaltet. Gleichzeitig wird der modellierte Ist-Schwenkwinkel (bzw. das Volumen) multipliziert mit dem Istdruck über ein P-Glied geführt und als additiver Momentenwert M*_{hyd} auf den Momentensollwert Mₛₒₗₗ aufgeschaltet.

Durch das beschriebene Schema können im Falle der Anpassung bzw. Variation einer Übersetzung (also des Schwenkwinkels) im Hydraulikkreislauf bestimmte Einflüsse berücksichtigt werden. Einer Änderung der Verstärkung des offenen Regelkreises kann durch eine Anpassung der Verstärkung kₚ im Druckregler 150 begegnet werden, einer Änderung des Volumenstroms Q des Mediums durch eine Anpassung der Drehzahl der Pumpe (über Δn*), und einer Änderung des hydraulischen Moments durch eine Anpassung des Sollmoments (über M*_{hyd}) für den Antrieb. Dies kann entsprechend im erwähnten Modell bzw. in der modellprädiktiven Regelung berücksichtigt werden. Im Vergleich zum Beispiel aus Figur 2 wird hier also insbesondere zusätzlich das hydraulische Moment vorgesteuert.

## Patentansprüche

1. Verfahren zum Betreiben einer drehzahlvariablen Verstellpumpe (120), bei der ein in einem Verdrängervolumen je Arbeitsspiel verstellbares Förderwerk (122) mittels eines drehzahlvariablen Antriebs (121) angetrieben wird, wobei im Rahmen einer Regelung wenigstens eine Größe durch Vorgabe eines Drehzahlsollwerts (nₛₒₗₗ) für eine Drehzahl des Antriebs und eines Sollwerts (αₛₒₗₗ) für eine das Verdrängervolumen je Arbeitsspiel bestimmende Kenngröße auf einen Sollwert (pₛₒₗₗ) geregelt werden,
wobei der Drehzahlsollwert (nₛₒₗₗ) bei einer Änderung des Sollwerts (αₛₒₗₗ) für die das Verdrängervolumen je Arbeitsspiel bestimmende Kenngröße im Wege einer Vorsteuerung in Abhängigkeit von einer aktuellen Geschwindigkeit (165) einer Verstellung des Förderwerks (122) angepasst wird.

2. Verfahren nach Anspruch 1, wobei die Vorgabe des Drehzahlsollwerts (nₛₒₗₗ) und/oder die Anpassung des Drehzahlsollwerts (nₛₒₗₗ) und/oder die Vorgabe des Sollwerts (αₛₒₗₗ) für die das Verdrängervolumen je Arbeitsspiel bestimmende Kenngröße unter Verwendung eines Modells erfolgt, in dem die Geschwindigkeit der Verstellung des Förderwerks (122) berücksichtigt wird.

3. Verfahren nach Anspruch 2, wobei die Vorgabe des Drehzahlsollwerts (nₛₒₗₗ) und/oder die Anpassung des Drehzahlsollwerts (nₛₒₗₗ) und/oder die Vorgabe des Sollwerts (αₛₒₗₗ) für die das Verdrängervolumen je Arbeitsspiel bestimmende Kenngröße unter Verwendung einer modellprädiktiven Regelung (160) erfolgt.

4. Verfahren nach Anspruch 2 oder 3, wobei in dem Modell die Geschwindigkeit (165) der Verstellung des Förderwerks (122) unter Verwendung wenigstens einer der folgenden Parameter berücksichtigt wird: einem maximal möglichen Verdrängervolumen je Arbeitsspiel, einem minimal möglichen Verdrängervolumen je Arbeitsspiel, einem Druck eines Mediums, mit dem die Verstellpumpe betrieben wird, einem Istwert der Drehzahl (nᵢₛₜ) des Antriebs, einer Viskosität des Mediums, und mechanische und/oder elektrische Parameter eines Verstellsystems der Verstellpumpe (120).

5. Verfahren nach einem der vorstehenden Ansprüche, wobei die im Rahmen der Regelung wenigstens eine auf den Sollwert (pₛₒₗₗ) geregelte Größe ausgewählt ist aus: einem Druck und/oder einem Volumenstrom eines Mediums, mit dem die Verstellpumpe betrieben wird, einer Kraft, die direkt oder indirekt durch das Medium erzeugt wird, und einer Position (x) eines Elements (111), das direkt oder indirekt durch das Medium bewegt wird.

6. Verfahren nach einem der vorstehenden Ansprüche, wobei der Drehzahlsollwert (nₛₒₗₗ) bei einer Änderung des Sollwerts (αₛₒₗₗ) für die das Verdrängervolumen je Arbeitsspiel bestimmende Kenngröße weiterhin in Abhängigkeit von wenigstens einem Optimierungskriterium angepasst wird, das insbesondere ausgewählt ist aus: einem von der Verstellpumpe (120) erzeugten Geräusch, einer Effizienz der Verstellpumpe (120), und einer Auslastung des Antriebs (121).

7. Verfahren nach einem der vorstehenden Ansprüche, wobei ein Momentensollwert (Mₛₒₗₗ) für den Antrieb (121) bei einer Änderung des Sollwerts (αₛₒₗₗ) für die das Verdrängervolumen je Arbeitsspiel bestimmende Kenngröße im Wege einer Vorsteuerung in Abhängigkeit von einer Geschwindigkeit (165) einer Verstellung des Förderwerks (122) angepasst wird.

8. Verfahren nach einem der vorstehenden Ansprüche, bei dem eine Axialkolbenpumpe als Verstellpumpe (120) verwendet wird, insbesondere mit einer Zweipunktverstellung oder einer Proportionalverstellung.

9. Recheneinheit (140), die dazu eingerichtet ist, in einer drehzahlvariablen Verstellpumpe (120) ein Verfahren nach einem der vorstehenden Ansprüche durchzuführen.

10. Elektrohydraulisches System (100) umfassend eine drehzahlvariablen Verstellpumpe (120) mit einem drehzahlvariablen Antrieb (121) und eine Recheneinheit (140) nach Anspruch 9.

11. Computerprogramm, das eine Recheneinheit (140) veranlasst, in einer drehzahlvariablen Verstellpumpe (120) ein Verfahren nach einem der Ansprüche 1 bis 8 durchzuführen, wenn es auf der Recheneinheit (140) ausgeführt wird.

12. Maschinenlesbares Speichermedium mit einem darauf gespeicherten Computerprogramm nach Anspruch 11.

## Claims

1. Method for operating a variable-speed adjustable pump (120), in which a delivery mechanism (122) that can be adjusted in a displacement volume per working cycle is driven by means of a variable-speed drive (121), wherein, within the context of control, at least one variable is controlled to a setpoint (pₛₒₗₗ) by specifying a speed setpoint (nₛₒₗₗ) for a speed of the drive and a setpoint (αₛₒₗₗ) for a characteristic variable determining the displacement volume per working cycle,
wherein, in the event of a change in the setpoint (αₛₒₗₗ) for the characteristic variable determining the displacement volume per working cycle, the speed setpoint (nₛₒₗₗ) is adapted by means of feedforward control, depending on a current speed (1065) of an adjustment of the delivery mechanism (122).

2. Method according to Claim 1, wherein the specification of the speed setpoint (nₛₒₗₗ) and/or the adaptation of the speed setpoint (nₛₒₗₗ) and/or the specification of the setpoint (αₛₒₗₗ) for the characteristic variable determining the displacement volume per working cycle is carried out by using a model in which the speed of the adjustment of the delivery mechanism (122) is taken into account.

3. Method according to Claim 2, wherein the specification of the speed setpoint (nₛₒₗₗ) and/or the adaptation of the speed setpoint (nₛₒₗₗ) and/or the specification of the setpoint (αₛₒₗₗ) for the characteristic variable determining the displacement volume per working cycle is carried out by using model-predictive control (160).

4. Method according to Claim 2 or 3, wherein, in the model, the speed (165) of the adjustment of the delivery mechanism (122) is taken into account by using at least one of the following parameters: a maximum possible displacement volume per working cycle, a minimum possible displacement volume per working cycle, a pressure of a medium with which the adjustable pump is operated, a current value of the speed (nᵢₛₜ) of the drive, a viscosity of the medium, and mechanical and/or electrical parameters of an adjustment system of the adjustable pump (120) .

5. Method according to one of the preceding claims, wherein, within the context of the control, at least one variable regulated to the setpoint (pₛₒₗₗ) is selected from: a pressure and/or a volume flow of a medium with which the adjustable pump is operated, a force which is generated directly or indirectly by the medium, and a position (x) of an element (111) which is moved directly or indirectly by the medium.

6. Method according to one of the preceding claims, wherein, in the event of a change in the setpoint (αₛₒₗₗ) for the characteristic variable determining the displacement volume per working cycle, the speed setpoint (nₛₒₗₗ) is further adapted on the basis of at least one optimization criterion, which is in particular selected from: a noise generated by the adjustable pump (120), an efficiency of the adjustable pump (120), and a load factor of the drive (121).

7. Method according to one of the preceding claims, wherein, in the event of a change in the setpoint (αₛₒₗₗ) for the characteristic variable determining the displacement volume per working cycle, a torque setpoint (Mₛₒₗₗ) for the drive (121) is adapted by means of feedforward control, depending on a speed (165) of an adjustment of the delivery mechanism (122).

8. Method according to one of the preceding claims, in which an axial piston pump is used as the adjustable pump (120), in particular with two-point adjustment or proportional adjustment.

9. Computing unit (140) which is set up to carry out a method according to one of the preceding claims in a variable-speed adjustable pump (120).

10. Electrohydraulic system (100) comprising a variable-speed adjustable pump (120) with a variable-speed drive (121) and a computing unit (140) according to Claim 9.

11. Computer program which causes a computing unit (140) to carry out a method according to one of Claims 1 to 8 in a variable-speed adjustable pump (120) when it is executed on the computing unit (140).

12. Machine-readable storage medium having a computer program according to Claim 11 stored thereon.

## Revendications

1. Procédé permettant de faire fonctionner une pompe à cylindrée et vitesse de rotation variables (120) dans laquelle un mécanisme de pompage (122) réglable au niveau du volume de refoulement selon le cycle de fonctionnement est entraîné au moyen d'un entraînement à vitesse de rotation variable (121), dans lequel, dans le cadre d'une régulation, au moins une grandeur est régulée sur une valeur de consigne (pₛₒₗₗ) par la spécification d'une valeur de vitesse de rotation de consigne (nₛₒₗₗ) pour une vitesse de rotation de l'entraînement et d'une valeur de consigne (αₛₒₗₗ) pour une grandeur caractéristique déterminant le volume de refoulement selon le cycle de fonctionnement,
dans lequel, en cas de modification de la valeur de consigne (αₛₒₗₗ) pour la grandeur caractéristique déterminant le volume de refoulement selon le cycle de fonctionnement, la valeur de vitesse de rotation de consigne (nₛₒₗₗ) est adaptée par le biais d'une commande pilote en fonction d'une vitesse actuelle (165) d'un réglage du mécanisme de pompage (122).

2. Procédé selon la revendication 1, dans lequel la spécification de la valeur de vitesse de rotation de consigne (nₛₒₗₗ) et/ou l'adaptation de la valeur de vitesse de rotation de consigne (nₛₒₗₗ) et/ou la spécification de la valeur de consigne (αₛₒₗₗ) pour la grandeur caractéristique déterminant le volume de refoulement selon le cycle de fonctionnement sont effectuées en utilisant un modèle dans lequel la vitesse du réglage du mécanisme de pompage (122) est prise en compte.

3. Procédé selon la revendication 2, dans lequel la spécification de la valeur de vitesse de rotation de consigne (nₛₒₗₗ) et/ou l'adaptation de la valeur de vitesse de rotation de consigne (nₛₒₗₗ) et/ou la spécification de la valeur de consigne (αₛₒₗₗ) pour la grandeur caractéristique déterminant le volume de refoulement selon le cycle de fonctionnement sont effectuées en utilisant une régulation prédictive à base de modèle (160).

4. Procédé selon la revendication 2 ou 3, dans lequel dans le modèle, la vitesse (165) du réglage du mécanisme de pompage (122) est prise en compte en utilisant au moins l'un des paramètres suivants : un volume de refoulement maximal possible selon le cycle de fonctionnement, un volume de refoulement minimal possible selon le cycle de fonctionnement, une pression d'un fluide avec lequel fonctionne la pompe à cylindrée variable, une valeur réelle de la vitesse de rotation (nᵢₛₜ) de l'entraînement, une viscosité du fluide, et des paramètres mécaniques et/ou électriques d'un système de réglage de la pompe à cylindrée variable (120) .

5. Procédé selon l'une quelconque des revendications précédentes, dans lequel, dans le cadre de la régulation, au moins une grandeur régulée sur la valeur de consigne (pₛₒₗₗ) est sélectionnée parmi : une pression et/ou un débit volumique d'un fluide avec lequel fonctionne la pompe à cylindrée variable, une force qui est générée directement ou indirectement par le fluide, et une position (x) d'un élément (111) qui est déplacé directement ou indirectement par le fluide.

6. Procédé selon l'une quelconque des revendications précédentes, dans lequel, en cas de modification de la valeur de consigne (αₛₒₗₗ) pour la grandeur caractéristique déterminant le volume de refoulement selon le cycle de fonctionnement, la valeur de vitesse de rotation de consigne (nₛₒₗₗ) continue d'être adaptée en fonction d'au moins un critère d'optimisation qui est en particulier sélectionné parmi : un bruit produit par la pompe à cylindrée variable (120), une efficacité de la pompe à cylindrée variable (120) et un taux d'utilisation de l'entraînement (121).

7. Procédé selon l'une quelconque des revendications précédentes, dans lequel, en cas de modification de la valeur de consigne (αₛₒₗₗ) pour la grandeur caractéristique déterminant le volume de refoulement selon le cycle de fonctionnement, une valeur de couple de consigne (Mₛₒₗₗ) pour l'entraînement (121) est adaptée par le biais d'une commande pilote en fonction d'une vitesse (165) d'un réglage du mécanisme de pompage (122) .

8. Procédé selon l'une quelconque des revendications précédentes, dans lequel une pompe à pistons axiaux est utilisée comme pompe à cylindrée variable (120), en particulier avec un réglage à deux positions ou un réglage proportionnel.

9. Unité de calcul (140) qui est conçue pour exécuter sur une pompe à cylindrée et vitesse de rotation variables (120) un procédé selon l'une quelconque des revendications précédentes.

10. Système électrohydraulique (100), comprenant une pompe à cylindrée et vitesse de rotation variables (120) dotée d'un entraînement à vitesse de rotation variable (121) et une unité de calcul (140) selon la revendication 9.

11. Programme informatique qui fait qu'une unité de calcul (140) exécute sur une pompe à cylindrée et vitesse de rotation variables (120) un procédé selon l'une quelconque des revendications 1 à 8 lorsqu'il est exécuté sur l'unité de calcul (140).

12. Support de stockage lisible par machine, comprenant un programme informatique selon la revendication 11 stocké sur celui-ci.
